# DEMANDE DE BREVET EUROPEEN

(11) **EP 0 575 284 A1**
(43) Date de publication de la demande: **22.12.1993**
(21) Numéro de dépôt: 93500085.1
(22) Date de dépôt: 16.06.1993
(51) Int. Cl.: A62C 31/02, A62C 31/22, A62C 3/00

(54) **Dispositif contre les incendies**

(30) Priorité: 16.06.1992 ES 9201907 U
(71) Demandeur: Mendez Garcia, Francisco, E-41008 Sevilla (ES); Mendez Sanchez, Gloria, E-41008 Sevilla (ES)
(72) Inventeur: Mendez Garcia, Francisco, E-41008 Sevilla (ES); Mendez Sanchez, Gloria, E-41008 Sevilla (ES)

(57) **Abrégé**

La dite invention se réfère à un dispositif contre les incendies qui se compose d'un enchaînement de tuyaux raccordés entre eux. A l'exception du dernier, ils sont recouverts en superficie par une série de fentes. Le premier d'entre eux est doté d'une tête de balle en forme de cône tandis que le dernier, qui présente une ouverture plus grande que celle des autres tuyaux, est raccordé à sont extrémité à la lance d'arrivée d'eau. Enfin le dernier tuyau dépourvu de fentes comporte une anse permettant la manipulation du dispositif.

## Description

L'invention consiste en un dispositif contre les incendies. Ce dispositif présente comme principal avantage d'éviter aux pompiers de s'approcher du point culminant de l'incendie.

Pour ce faire, il sera possible avec ce dispositif de pénétrer dans l'enceinte en feu par les murs, les planchers ou les fenetres ceci grâce à une petite ouverture par laquelle on pourra glisser le dispositif.

Concrètement, le dispositif proposé, sera composé par un enchaînement de tuyaux pouvant être raccordés, dont une extrémité équipée d'une tête en forme de balle et l'autre pouvant être raccordé à la lance d'arrivée d'eau. Ces tuyaux sont recouverts par une serie de fentes permettant à l'eau de sortir à travers et d'arroser dans toutes les directions souhaitées. Ces tuyaux pouvant se raccorder jusqu'à la longueur voulue, il n'y aura pas le moindre problème pour que l'eau arrive jusqu'à tous les foyers d'incendie sans que les pompiers aient besoin de s'en approcher.

Pour la bonne compréhension de cet objet, il est joint au présent mémoire une feuille de plans dans laquelle sont représentés à titre d'exemple:
- **Figure n**^{º}**1 :**
   Modèle dupremier tube doté d'une tête d'attaque.
- **Figure** **n**^{º}**2** **:**
   Correspond à l'un des différents tuyaux intermédiaire.
- **Figure n**^{º}**3** **:**
   Représente le dernier tuyau auquel est raccordé la lance d'arrivée d'eau.
- **Figure n**^{º}**4 :**
   Celle-çi illustre le détail de l'assemblage du dispositif.

Dans ces figures apparaissent référencées les parties principales suivantes:

Le dispositif contre l'incendie est composé d'un premier tuyau d'attaque 1, d'un enchaînement de tuyaux intermédiaires 5, et d'un tuyau final 7.

Le tuyau d'attaque 1 sera équipé à son front d'une tête de balle 3 de forme conique tandis que le tuyau à l'autre extrémité présentera un filetage externe 2 et sera couvert par une série de fentes 4 sur toute sa superficie.

Les tuyaux intermédiaires seront similaires au tuyau 1 excepté à l'endroit de la partie d'attaque qui est remplacé par un petit tuyau raccordé par l'intérieur.

En ce qui concerne le dernier tuyau 7, il sera identique aux tuyaux intermédiaire excepté qu'il est équipé d'une anse 8 et n'aura pas de fentes d'arrosage.

Tout l'assemblage de tuyaux se raccorde bien entendu à une lance d'arrivée d'eau adéquate qui sera raccordée à l'extrémité du tuyau 7 et qui présentera une ouverture plus grande que les autres afin de permettre l'arrivée d'une pression d'eau plus importante.

Une fois le dispositif assemblé, afin d'avoir accès à l'endroit en feu, on procédera à l'ouverture d'un trou qui permettra d'atteindre l'endroit incendié. A travers l'ouverture on introduira la tête en forme de balle 3 du tuyau d'attaque puis tout l'enchaînement de tuyaux nécessaires convenablement raccordés, de façon à ce qu'il ne reste plus à l'extérieur que le tuyau 7 et la lance d'arrivée d'eau.

Une fois le dispositif assemblé, il sera manipulé grâce aux anses 8. L'eau jaillira à l'intérieur de l'enceinte dans toutes les directions grâce au système de fentes 4 recouvrant les tuyaux et évitera ainsi aux personnes (ou pompiers) intervenant dans l'incendie de courir des risques inutiles.

La nature de l'invention ayant été suffisamment décrite, il est entendu que quelconque modification qui viendrait s'ajouter à celle-ci y sera prise en compte dans la mesure ou elle ne viendra pas altérer ou changer essentiellement sont but final.

## Revendications

1. Dispositif contre l'incendie se caractérisant par le fait qu'il se compose d'un enchaînement de tuyaux raccordés entre eux, et qui, excepté le dernier, sont recouverts sur leur superficie d'une série de fentes. Le premier d'entre eux est doté d'une tête de balle en forme de cône. Tandis que le dernier, qui présente une ouverture plus grande que celle des autres tuyaux, est raccordé à son extrémité à la lance d'arrivée d'eau. Enfin le dernier tuyau dépourvu de fentes comporte une anse permettant la manipulation du dispositif.
